# EUROPÄISCHE PATENTSCHRIFT

(11) **EP 2 767 638 B1**
(45) Veröffentlichungstag und Bekanntmachung des Hinweises auf die Patenterteilung: **01.06.2016**
(21) Anmeldenummer: 14151207.9
(22) Anmeldetag: 15.01.2014
(51) Int. Cl.: E03C 1/04

(54) **Zu- und Überlaufarmatur mit Strahlregler für Badewannen**
Inlet and overflow fitting with water jet controller for bath tubs
Armature d'écoulement et de trop-plein avec régulateur de jet pour baignoires

(30) Priorität: 14.02.2013 DE 102013101465
(43) Veröffentlichungstag der Anmeldung: 20.08.2014
(73) Patentinhaber: Viega GmbH & Co. KG, 57439 Attendorn (DE)
(72) Erfinder: Hennes, Frank, 57413 Finnentrop (DE)
(74) Vertreter: Cohausz & Florack

(56) Entgegenhaltungen:
- DE-A1-102006 052 403
- DE-B3-102004 062 634
- DE-U1- 20 010 631
- DE-U1- 29 503 111
- DE-U1-202007 003 299
- US-A1- 2012 280 068

## Beschreibung

Die Erfindung betrifft eine Zu- und Überlaufarmatur für Badewannen, mit einem an einer Durchgangsöffnung der Wannenwandung festlegbaren Überlaufkörper, der einen Überlaufkanal und einen Wasseranschluss aufweist, und mit einem Betätigungselement zum Öffnen und Schließen eines Ablaufventils der Badewanne, wobei der Überlaufkörper einen hülsenartigen Lagerabschnitt zur Aufnahme einer durch das Betätigungselement betätigbaren Mitnehmerwelle oder Mitnehmerachse aufweist und zwischen dem Betätigungselement und dem Überlaufkörper ein an dem hülsenartigen Lagerabschnitt festlegbares Befestigungselement angeordnet ist, das einen Wasserüberleitungskanal aufweist, der mit einem lösbaren, um eine Achse schwenkbaren Strahlregler zur Einstellung der Richtung des in die Badewanne einlaufenden Wasserstrahls versehen ist, und wobei der Wasserüberleitungskanal und der Strahlregler mit einander zugeordneten Verbindungselementen versehen sind.

Zu- und Überlaufarmaturen für Badewannen sind seit langem bekannt (siehe z.B. DE 290503111 U, die den nächstkommenden Stand der Technik darstellt, oder DE 93 01 156 U1). Viele der bekannten Zu- und Überlaufarmaturen für Badewannen weisen ein unbeweglich ausgebildetes Zulaufteil auf, das den Wasserstrahl in die Badewanne richtet. Des Weiteren sind auch Zu- und Überlaufarmaturen der eingangs genannten Art bekannt, die einen schwenkbaren Strahlregler aufweisen, der es ermöglicht, die Richtung des in die Badewanne einlaufenden Wasserstrahls einzustellen. So kann der Wasserstrahl beispielsweise zur Wannenmitte hin oder - wenn ein besonders leiser Wassereinlauf gewünscht ist - auf die Wannenwandung bzw. entlang derselben gerichtet werden.

Bei einer aus der Praxis bekannten Zu- und Überlaufarmatur der eingangs genannten Art wird der schwenkbare Strahlregler mittels einer die Schwenkachse definierenden Schraube und einer Mutter zur Sicherung der Schraube befestigt. Diese Zu- und

Überlaufarmatur hat sich in der Praxis bestens bewährt. Sie umfasst jedoch relativ viele Bauteile, wodurch sich entsprechend hohe Material- und Montagekosten ergeben. Darüber hinaus ist die in die Badewanne vorstehende Aufbauhöhe dieser bekannten Zu- und Überlaufarmatur relativ groß, was von manchen Benutzern als klobig oder störend empfunden wird.

Der vorliegenden Erfindung liegt die Aufgabe zugrunde, eine Zu- und Überlaufarmatur der eingangs genannten Art zu schaffen, die weniger Bauteile erfordert, sich schnell und einfach montieren lässt und die Realisierung einer relativ flachen Aufbauhöhe ermöglicht.

Zur Lösung dieser Aufgabe wird eine Zu- und Überlaufarmatur mit den Merkmalen des Anspruchs 1 vorgeschlagen. Bevorzugte und vorteilhafte Ausgestaltungen der erfindungsgemäßen Zu- und Überlaufarmatur sind in den Unteransprüchen angegeben.

Die erfindungsgemäße Zu- und Überlaufarmatur ist dadurch gekennzeichnet, dass eines der Verbindungselemente, die der Anbindung des Strahlreglers an dem Wasserüberleitungskanal dienen, einen hohlzylindrischen Verbindungsabschnitt mit einem Schlitz aufweist, während ein anderes der Verbindungselemente einen Vorsprung aufweist, der durch den Schlitz in den hohlzylindrischen Verbindungsabschnitt einführbar ist und nach einer Drehbewegung des Strahlreglers relativ zu dem Wasserüberleitungskanal mit dem hohlzylindrischen Verbindungsabschnitt eine Formschlussverbindung definiert.

Der schwenkbare Strahlregler der erfindungsgemäßen Zu- und Überlaufarmatur wird somit durch eine kombinierte Steck-Drehbewegung mit dem Wasserüberleitungskanal lösbar verbunden. Die erfindungsgemäße Anbindung des Strahlreglers an dem Wasserüberleitungskanal erfordert weder eine Schraube noch eine Mutter und kann ohne Werkzeug schnell und einfach ausgeführt werden. Die Anbindung ähnelt in ihrem Grundprinzip einem Bajonettverschluss. Des Weiteren ermöglicht die erfindungsgemäße Anbindung des Strahlreglers an dem Wasserüberleitungskanal durch den Wegfall der bisherigen Schraube-Mutter-Verbindung eine erhebliche Verringerung der Aufbauhöhe einer gattungsgemäßen Zu- und Überlaufarmatur.

In einer bevorzugten Ausführungsform der erfindungsgemäßen Zu- und Überlaufarmatur befindet sich der hohlzylindrische Verbindungsabschnitt mit dem Schlitz am Wasserüberleitungskanal, während der Strahlregler den Vorsprung aufweist, der durch den Schlitz in den hohlzylindrischen Verbindungsabschnitt einführbar ist.

Eine weitere bevorzugte Ausgestaltung der Erfindung ist dadurch gekennzeichnet, dass der Wasserüberleitungskanal oder der Strahlregler mit einer Rastnase oder Erhebung zur Sicherung der lösbaren Formschlussverbindung versehen ist. Die Rastnase (Erhebung) wird beim Schwenken des Strahlreglers als Anschlag vom Benutzer der Zu- und Überlaufarmatur wahrgenommen. Eine unabsichtliche Ablösung des Strahlreglers vom Wasserüberleitungskanal wird hierdurch verhindert. Vorzugsweise ist die Rastnase (Erhebung) an dem hohlzylindrischen Verbindungsabschnitt ausgebildet. Sie könnte aber alternativ auch am Strahlregler ausgebildet sein.

Nach einer weiteren bevorzugten Ausgestaltung der Erfindung besitzt der in den Schlitz einführbare Vorsprung eine längliche Querschnittsform, deren Längsachse eine Steckrichtung beim Verbinden von Wasserüberleitungskanal und Strahlregler definiert. Diese Ausgestaltung trägt zu einer schnell ausführbaren, besonders zuverlässigen mechanischen Anbindung des Strahlreglers an dem Wasserüberleitungskanal bei.

Eine weitere bevorzugte Ausgestaltung der Erfindung ist dadurch gekennzeichnet, dass dem hohlzylindrischen Verbindungsabschnitt ein zweiter hohlzylindrischer Verbindungsabschnitt gegenüberliegt, in den ein dem Vorsprung gegenüberliegender zweiter Vorsprung formschlüssig einsetzbar ist. Auch diese Ausgestaltung trägt zu einer schnell ausführbaren, besonders zuverlässigen mechanischen Anbindung des Strahlreglers an dem Wasserüberleitungskanal bei. Der zweite hohlzylindrische Verbindungsabschnitt sowie der darin einsetzbare zweite Vorsprung sind dabei vorzugsweise kreiszylindrisch ausgebildet. Des Weiteren steht der zweite hohlzylindrische Verbindungsabschnitt vorzugsweise mit dem Wasserüberleitungskanal hydraulisch in Verbindung und ist vorzugsweise in Form einer Bohrung ausgebildet. Das durch den Wasserüberleitungskanal zufließende Wasser drückt somit auf den zweiten Vorsprung, wodurch die mittels des Strahlreglers eingestellte Wassereinlaufrichtung zusätzlich hydraulisch fixiert wird. Zudem erleichtert der so ausgeführte zweite hohlzylindrische Verbindungsabschnitt eine eventuell erforderliche Reinigung des Wasserüberleitungskanals. In diesem Zusammenhang ist es zweckmäßig, wenn gemäß einer weiteren bevorzugten Ausgestaltung der zweite Vorsprung oder der zweite hohlzylindrische Verbindungsabschnitt mit einem Dichtelement, vorzugsweise einem kreisringförmigen Dichtelement versehen ist.

Um einen leckagefreien Wasserzulauf über den Strahlregler zu erzielen, ist der Strahlregler vorzugsweise mit einer ringförmigen Dichtung versehen, die dessen Einlassöffnung umgibt und mit einer am Wasserüberleitungskanal ausgebildeten Dichtfläche zusammenwirkt. Alternativ oder ergänzend kann auch der Wasserüberleitungskanal mit einer ringförmigen Dichtung versehen sein, die dessen Auslassöffnung umgibt und mit einer am Strahlregler ausgebildeten Dichtfläche zusammenwirkt.

Eine weitere vorteilhafte Ausgestaltung der erfindungsgemäßen Zu- und Überlaufarmatur ist dadurch gekennzeichnet, dass das Befestigungselement flanschartig ausgebildet ist und einen der Wannenwandung abgewandten bogenförmigen Seitensteg aufweist. Diese Ausgestaltung trägt ebenfalls zu einer Verringerung der Aufbauhöhe einer gattungsgemäßen Zu- und Überlaufarmatur bei. Das flanschartig ausgebildete Befestigungselement ist dabei vorzugsweise zumindest teilweise durch eine ring- oder bogenförmige Abdeckung oder Sichtblende abgedeckt, welche zugleich auch die Verbindungselemente, durch die der Strahlregler und der Wasserüberleitungskanal miteinander verbunden sind, abdeckt. Auf diese Weise lässt sich die erfindungsgemäße Zu- und Überlaufarmatur bei relativ geringer Aufbauhöhe in einem besonders ästhetischen Design verwirklichen.

Nachfolgend wird die Erfindung anhand einer mehrere Ausführungsbeispiele darstellenden Zeichnung näher erläutert. Es zeigen:
- Fig. 1: einen Abschnitt einer Badewanne mit einer erfindungsgemäßen Zu- und Überlaufarmatur, in perspektivischer Ansicht;
- Fig. 2: die Zu- und Überlaufarmatur der Fig. 1 in perspektivischer Ansicht mit explosionsartig abgenommenem Drehgriff und abgenommener ringförmiger Abdeckung;
- Fig. 3: die Zu- und Überlaufarmatur der Fig. 1 ohne Drehgriff und ohne Abdeckung;
- Fig. 4: eine Seitenansicht der Zu- und Überlaufarmatur der Fig. 3;
- Fig. 5a und 5b: einen Überlaufkörper einer Zu- und Überlaufarmatur der Fig. 1 während der Montage an einer Überlauföffnung einer Badewanne, jeweils in perspektivischer Darstellung;
- Fig. 6 und 8: das flanschartige Befestigungselement der erfindungsgemäßen Zu- und Überlaufarmatur ohne Strahlregler, in verschiedenen perspektivischen Ansichten;
- Fig. 7 und 9: den Strahlregler der erfindungsgemäßen Zu- und Überlaufarmatur, in verschiedenen perspektivischen Ansichten; und
- Fig. 10 bis 12: das flanschartige Befestigungselement mit dem Strahlregler, jeweils in perspektivischer Ansicht, wobei verschiedene Schritte in der Montage des Strahlreglers an dem flanschartigen Befestigungselement dargestellt sind.

Die dargestellte Badewannenzulauf- und -überlaufarmatur 1 umfasst einen Überlaufkörper 2, der an einer Durchgangsöffnung 3 der Wannenwandung außenseitig angeordnet und unter Verwendung eines Dichtringes 4 abgedichtet festgelegt wird. Der Überlaufkörper 2 weist einen Überlaufkanal 5, einen Wasseranschluss 6 und eine Halterung 7 für einen Endabschnitt eines Bowdenzuges (nicht gezeigt) zur Betätigung eines Ablaufventils (Bodenventils) auf. Der Überlaufkanal 5 besitzt einen stutzenförmigen Anschlussabschnitt, auf den ein mit dem Ablauf der Badewanne verbundenes Überlaufrohr gesteckt werden kann.

Die Zulauf- und Überlaufarmatur 1 enthält ein Antriebsteil für ein Getriebeteil zum Öffnen und Schließen des Ablaufventils der Badewanne 8, das mittels eines Drehgriffs (Drehrosette) 9 betätigt werden kann. Der Überlaufkörper 2 weist einen hülsenartigen Lagerabschnitt 2.1 auf, dessen Öffnung 2.2 der Wannendurchgangsöffnung 3 zugewandt ist (vgl. Fig. 5b). In dem Lagerabschnitt 2.1 ist ein Ritzel (nicht gezeigt) drehbar gelagert, das einerseits mit dem Bowdenzug und andererseits mit einer an der Rückseite des Drehgriffs 9 drehstarr befestigten Mitnehmerwelle gekoppelt wird.

Zwischen dem Drehgriff 9 und dem Überlaufkörper 2 ist ein an dem hülsenartigen Lagerabschnitt 2.1 festlegbares Befestigungselement 10 angeordnet, das einen Wasserüberleitungskanal 11 aufweist. Der Wasserüberleitungskanal 11 ist vorzugsweise einteilig an dem Befestigungselement 10 angeformt. Das Befestigungselement 10 kann in diesem Fall auch als Zulauf- und Befestigungselement bezeichnet werden. Das Befestigungselement 10 ist mit dem Überlaufkörper 2 lösbar verbunden. Der die Mitnehmerwelle des Drehgriffs 9 aufnehmende hülsenartige Lagerabschnitt 2.1 ist hierzu mit einem Innengewinde 2.3 versehen, an welchem das Befestigungselement 10 mittels einer einen radialen Vorsprung aufweisenden Befestigungsschraube 12 angeschraubt wird. Die Befestigungsschraube 12 ist als Hohlschraube ausgeführt, so dass die Mitnehmerwelle des Drehgriffs 9 durch sie hindurch in den hülsenartigen Lagerabschnitt 2.1 des Überlaufkörpers 2 eingesteckt werden kann.

Das Befestigungselement 10 ist flanschartig ausgebildet und weist einen äußeren Ringabschnitt 10.1 auf, dessen Außendurchmesser größer als der Durchmesser der Durchgangsöffnung 3 der Wanne 8 ist. Es besitzt des Weiteren einen inneren Ringabschnitt 10.2, dessen Außendurchmesser kleiner als der Durchmesser der Durchgangsöffnung 3 der Wanne 8 ist. Die radial voneinander beanstandeten Ringabschnitte 10.1, 10.2 sind durch radial verlaufende Querstege 10.3 einteilig miteinander verbunden und begrenzen Überlauföffnungen 13. Der Innendurchmesser des kleineren Ringabschnitts 10.2 ist geringfügig größer als der Durchmesser des Außengewindes der Hohlschraube 12, so dass der radiale Vorsprung bzw. Flansch 12.1 der Hohlschraube 12 an dem Ringabschnitt 10.2 zur Anlage kommt und das Befestigungselement 10 gegen die Wannenwandung spannt.

Der an dem Befestigungselement 10 angeformte Wasserüberleitungskanal 11 ist mit einem steckbaren Rohrabschnitt (Wasserzulaufkanal) 11.1 versehen. Das Ende des Rohrabschnitts oder Wasserzulaufkanals 11.1 ist außen mit einer Ringnut 11.2 versehen, in die ein Dichtring (nicht gezeigt) eingesetzt wird. Der Wasserzulaufkanal 11.1 wird in ein im Überlaufkörper 2 ausgebildetes, mit dem Wasseranschluss 6 kommunizierendes Anschlussstück 6.1 eingesteckt und ist mit diesem lösbar und aufgrund des Dichtrings flüssigkeitsdicht verbunden. Der Wasserüberleitungskanal 11 ist unterhalb des kleineren Ringabschnitts 10.2 des Befestigungselements 10 angeordnet.

An dem Wasserüberleitungskanal 11 ist ein Strahlregler 14 zur Einstellung der Richtung des in die Badewanne 8 einlaufenden Wasserstrahls schwenkbar angebracht (vgl. insb. Fig. 4). Mit 11.3 ist die Auslassöffnung des Wasserüberleitungskanals und mit 14.1 ist die Einlassöffnung des Strahlreglers 14 bezeichnet. Die Schwenkachse des Strahlreglers 14 verläuft parallel zu der Längsmittelachse des hohlzylindrischen Wasserüberleitungskanals 11 bzw. deckt sich mit dessen Längsmittelachse. Der Strahlregler 14 besitzt ein Anschlussstück, dessen dem hohlzylindrischen Wasserüberleitungskanal 11 zugewandte Anschlussfläche 14.2 muldenförmig, im Wesentlichen zylindersegmentförmig ausgebildet ist. Die Anschlussfläche 14.2 besitzt ein konkaves Querschnittsprofil, dessen Innenradius geringfügig größer als der Außenradius der Mantelfläche des Wasserüberleitungskanals 11 ist.

Der Strahlregler 14 weist auf der seiner Anschlussfläche 14.2 gegenüberliegenden Seite ein tüllenartiges Auslassstück 14.3 auf. Das Auslassstück 14.3 ist ähnlich wie eine Flachdüse länglich ausgebildet. Es weist vorzugsweise eine Vielzahl von in Reihe angeordneter Auslassöffnungen (Düsenkanäle) 14.31 auf. Der Strahlregler 14 oder dessen Auslassstück 14.3 ist vorzugsweise als Luftsprudler ausgebildet.

Der Strahlregler 14 ist lösbar mit dem Wasserüberleitungskanal 11 verbunden. Hierzu sind der Wasserüberleitungskanal 11 und der Strahlregler 14 mit einander zugeordneten Verbindungselementen 11.4, 11.5, 14.4, 14.5 versehen.

Erfindungsgemäß besitzt eines der Verbindungselemente einen hohlzylindrischen Verbindungsabschnitt 11.4 mit einem Schlitz 11.41, während ein anderes der Verbindungselemente einen Vorsprung 14.4 aufweist, der durch den Schlitz 11.41 in den hohlzylindrischen Verbindungsabschnitt 11.4 einführbar ist und nach einer Drehbewegung des Strahlreglers 14 relativ zu dem Wasserüberleitungskanal 11 mit dem hohlzylindrischen Verbindungsabschnitt 11.4 eine lösbare Formschlussverbindung definiert.

Vorzugsweise besitzt der Wasserüberleitungskanal 11 den hohlzylindrischen Verbindungsabschnitt 11.4 mit dem Schlitz 11.41, während der Strahlregler 14 den Vorsprung 14.4 aufweist, der durch den Schlitz 11.41 in den hohlzylindrischen Verbindungsabschnitt 11.4 einführbar ist. Der Vorsprung 14.4 weist eine längliche Querschnittsform auf, deren Längsachse eine Steckrichtung des Strahlreglers 14 bei dessen Montage an dem Wasserüberleitungskanal 11 definiert.

Dem hohlzylindrischen Verbindungsabschnitt 11.4 liegt ein zweiter hohlzylindrischer Verbindungsabschnitt 11.5 gegenüber, in den ein dem Vorsprung 14.4 gegenüberliegender zweiter Vorsprung 14.5 formschlüssig einsetzbar ist (vgl. Fig. 6 bis 9).

Der Hohlraum des zweiten hohlzylindrischen Verbindungsabschnitts 11.5 hat die Form einer Bohrung, die mit dem Hohlraum des Wasserüberleitungskanals 11 in hydraulischer Verbindung steht. Der zweite Vorsprung 14.5 ist vorzugsweise im Wesentlichen kreisring- oder kreisscheibenförmig ausgebildet und mit einem ringförmigen Dichtelement 14.6 versehen.

Die Vorsprünge 14.4, 14.5 sind einander zugewandt und an relativ kurzen Armen 14.7, 14.8 des Strahlreglers 14 angeordnet. Die Arme 14.7, 14.8 stehen entgegengerichtet zu dem tüllenartigen Auslassstück 14.3 gegenüber der Anschlussfläche 14.2 des Strahlreglers 14 vor. Die Arme 14.7, 14.8 und Vorsprünge 14.4,14.5 sind vorzugsweise einteilig am Strahlregler 14 angeformt.

Der Strahlregler 14 ist mit einem ringförmigen Dichtelement 14.9 versehen, das dessen Einlassöffnung 14.1 umgibt. Hierzu ist in der Anschlussfläche eine ringförmige Nut ausgebildet, die die längliche Einlassöffnung 14.1 bzw. die in Reihe angeordneten Düsenkanäle 14.31 umgibt und der Fixierung des Dichtelements 14.9 dient. Das Dichtelement 14.9 ist im montierten Zustand des Strahlreglers 14 gegen eine die Auslassöffnung 11.3 des Wasserüberleitungskanals 11 umgebende zylindrische Dichtfläche 11.6 gepresst. Die Dichtfläche 11.6 ist durch die Mantelfläche des hohlzylindrischen Wasserüberleitungskanals 11 definiert.

Die Zu- und Überlaufarmatur 1 ist mit einer Erhebung oder Rastnase 11.10 zur Sicherung der lösbaren Formschlussverbindung von Strahlregler 14 und Wasserüberleitungskanal 11 versehen. Die Rastnase (Erhebung) 11.10 ist beispielsweise an mindestens einem der hohlzylindrischen Verbindungsabschnitte 11.4, 11.5 des Wasserüberleitungskanals 11, vorzugsweise an dem den im Wesentlichen kreisring- oder kreisscheibenförmig ausgebildeten Vorsprung 14.5 aufnehmenden Verbindungsabschnitt 11.5 ausgebildet.

Der äußere Ringabschnitt 10.1 des Befestigungselements 10 weist einen ringscheibenförmigen Abschnitt (Flansch) 10.11 auf, an dessen Außenumfang ein bogenförmiger, der Wannenwandung abgewandter Seitensteg 10.12 angeformt ist. Die den äußeren Ringabschnitt 10.1 mit dem inneren Ringabschnitt 10.2 verbindenden Querstege 10.3 sind mit dem ringscheibenförmigen Abschnitt 10.11 und dem bogenförmigen Seitensteg 10.12 verbunden. Der quer zur Mittelachse M des inneren Ringabschnitts 10.2 verlaufende hohlzylindrische Wasserüberleitungskanal 11 ist unmittelbar an bzw. vor dem ringscheibenförmigen Abschnitt 10.11 des Befestigungselements 10 angeordnet.

Des Weiteren umfasst die Zu- und Überlaufarmatur 1 eine abnehmbare Abdeckung oder Sichtblende 15, die das flanschartige Befestigungselement abdeckt und zwischen der Wannenwandung und dem Drehgriff 9 angeordnet wird. Die Abdeckung (Sichtblende) 15 ist im Wesentlichen bogen- oder ringförmig ausgebildet. Sie bedeckt im montierten Zustand auch die Arme 14.7, 14.8 mit den Verbindungselementen 14.4, 14.5, durch die der Strahlregler 14 und der Wasserüberleitungskanal 11 miteinander verbunden sind. Zur lösbaren Verbindung der Abdeckung 15 mit dem Befestigungselement 10 weisen diese Rastelemente auf. So sind beispielsweise am Außenumfang des Befestigungselements 10 bzw. Seitenstegs 10.12 Ausnehmungen 10.13 vorgesehen, die Rastkanten 10.14 definieren, die von an der Innenseite der Abdeckung 15 ausgebildeten Rastnasen (nicht gezeigt) hintergriffen werden. Auf Höhe des Strahlreglers 14 weist die bogenförmige Abdeckung 15 einen Quersteg 15.1 auf. Die Form der abgebildeten Abdeckung 15 ähnelt somit im Wesentlichen derjenigen eines Steigbügels.

In den Figuren 10 bis 11 sind Montageschritte während der Montage des Strahlreglers 14 an dem Wasserüberleitungskanal 11 des flanschartigen Befestigungselements 10 dargestellt. Der Strahlregler 14 wird zunächst so auf dem flanschartigen Befestigungselement 10 aufgesetzt, dass der kreiszylindrische Vorsprung 14.5 in den als Bohrung ausgebildeten hohlzylindrischen Verbindungsabschnitt 11.5 gelangt. Dann wird der Strahlregler 14 in eine Stellung gebracht, in welcher der andere Vorsprung 14.4, der eine längliche Querschnittsform aufweist, in den Schlitz 11.41 des gegenüberliegenden hohlzylindrischen Verbindungsabschnitts 11.4 einführbar ist, und auf dem Befestigungsflansch 10 so aufgesetzt, dass der Vorsprung 14.4 durch den Schlitz 11.41 in der hohlzylindrischen Verbindungsabschnitt 11.4 gelangt. Sodann wird der Strahlregler 14 relativ zu dem Wasserüberleitungskanal 11 geschwenkt, so dass das tüllenartige Auslassstück 14.3 des Strahlreglers 14 nach unten gerichtet ist. Bei der Schwenkbewegung ist aufgrund der Rastnase 11.10 ein spürbarer Widerstand zu überwinden. Die Rastnase 11.10 begrenzt im späteren Einsatz der erfindungsgemäßen Zu- und Überlaufarmatur den Schwenkwinkel W des Strahlreglers 14. Wird der durch die Rastnase 11.10 hervorgerufene Widerstand überwunden, kann der Strahlregler 14 zum Beispiel zu Reinigungs- oder Wartungszwecken abgenommen werden. Die Dichtelemente 14.6, 14.9 des Strahlreglers 14 dichten beim Aufsetzen des Strahlreglers die Zulaufbohrung 11.5 und auch auf dem Umfang der als Dichtfläche 11.6 ausgebildeten Mantelfläche des Wasserüberleitungskanals 11 ab. Die Montage sowie die Demontage des Strahlreglers 14 erfordert kein Werkzeug. Zudem ist zu erkennen, dass sich die dargestellte Zu- und Überlaufarmatur 1 durch eine relativ geringe Aufbauhöhe auszeichnet.

Die Ausführung der Erfindung ist nicht auf die vorstehend beschriebenen Ausführungsbeispiele beschränkt. Vielmehr sind zahlreiche Varianten möglich, die auch bei abweichender Gestaltung von dem in den beiliegenden Ansprüchen angegebenen Erfindungsgedanken Gebrauch machen. So kann beispielsweise nicht nur der Strahlregler 14, sondern alternativ oder ergänzend auch der Wasserüberleitungskanal 11 mit einem ringförmigen Dichtelement versehen sein, das die Auslassöffnung 11.3 des Wasserüberleitungskanals 11 umgibt und somit einen seitlichen Wasseraustritt zwischen dem Wasserüberleitungskanal 11 und der Anschlussfläche 14.2 des Strahlreglers 14 verhindert. Auch liegt es im Rahmen der vorliegenden Erfindung, wenn anstelle des Wasserüberleitungskanals 11 der Strahlregler 14 einen hohlzylindrischen Verbindungsabschnitt mit einem Schlitz aufweist, wobei dann der Wasserüberleitungskanal mit dem Vorsprung versehen ist, der durch den Schlitz in den hohlzylindrischen Verbindungsabschnitt einführbar ist und nach einer Drehbewegung des Strahlreglers 14 relativ zu dem Wasserüberleitungskanal 11 mit dem hohlzylindrischen Verbindungsabschnitt eine lösbare Formschlussverbindung definiert.

## Patentansprüche

1. Zu- und Überlaufarmatur (1) für Badewannen, mit einem an einer Durchgangsöffnung (3) der Wannenwandung festlegbaren Überlaufkörper (2), der einen Überlaufkanal und einen Wasseranschluss aufweist, und mit einem Betätigungselement (9) zum Öffnen und Schließen eines Ablaufventils der Badewanne, wobei der Überlaufkörper (2) einen hülsenartigen Lagerabschnitt (2.1) zur Aufnahme einer durch das Betätigungselement (9) betätigbaren Mitnehmerwelle oder Mitnehmerachse aufweist und zwischen dem Betätigungselement (9) und dem Überlaufkörper (2) ein an dem hülsenartigen Lagerabschnitt (2.1) festlegbares Befestigungselement (10) angeordnet ist, das einen Wasserüberleitungskanal (11) aufweist, der mit einem lösbaren, um eine Achse schwenkbaren Strahlregler (14) zur Einstellung der Richtung des in die Badewanne einlaufenden Wasserstrahls versehen ist, und wobei der Wasserüberleitungskanal (11) und der Strahlregler (14) mit einander zugeordneten Verbindungselementen versehen sind, **dadurch gekennzeichnet, dass** eines der Verbindungselemente einen hohlzylindrischen Verbindungsabschnitt (11.4) mit einem Schlitz (11.41) aufweist, während ein anderes der Verbindungselemente einen Vorsprung (14.4) aufweist, der durch den Schlitz (11.41) in den hohlzylindrischen Verbindungsabschnitt (11.4) einführbar ist und nach einer Drehbewegung des Strahlreglers (14) relativ zu dem Wasserüberleitungskanal (11) mit dem hohlzylindrischen Verbindungsabschnitt (11.4) eine Formschlussverbindung definiert.

2. Zu- und Überlaufarmatur nach Anspruch 1, **dadurch gekennzeichnet, dass** der Wasserüberleitungskanal (11) den hohlzylindrischen Verbindungsabschnitt (11.4) mit dem Schlitz (11.41) aufweist, während der Strahlregler (14) den Vorsprung (14.4) aufweist, der durch den Schlitz (11.41) in den hohlzylindrischen Verbindungsabschnitt (11.4) einführbar ist.

3. Zu- und Überlaufarmatur nach Anspruch 1 oder 2, **dadurch gekennzeichnet, dass** der Wasserüberleitungskanal (11) oder der Strahlregler (14) mit einer Rastnase (11.10) zur Sicherung der lösbaren Formschlussverbindung versehen ist.

4. Zu- und Überlaufarmatur nach Anspruch 3, **dadurch gekennzeichnet, dass** die Rastnase (11.10) an dem hohlzylindrischen Verbindungsabschnitt (11.4) ausgebildet ist.

5. Zu- und Überlaufarmatur nach einem der Ansprüche 1 bis 4, **dadurch gekennzeichnet, dass** der Vorsprung (14.4) eine längliche Querschnittsform aufweist, deren Längsachse eine Steckrichtung beim Verbinden von Wasserüberleitungskanal (11) und Strahlregler (14) definiert.

6. Zu- und Überlaufarmatur nach einem der Ansprüche 1 bis 5, **dadurch gekennzeichnet, dass** dem hohlzylindrischen Verbindungsabschnitt (11.4) ein zweiter hohlzylindrischer Verbindungsabschnitt (11.5) gegenüberliegt, in den ein dem Vorsprung (14.4) gegenüberliegender zweiter Vorsprung (14.5) formschlüssig einsetzbar ist.

7. Zu- und Überlaufarmatur nach Anspruch 6, **dadurch gekennzeichnet, dass** der zweite Vorsprung (14.5) oder der zweite hohlzylindrische Verbindungsabschnitt (11.5) mit einem Dichtelement (14.6), vorzugsweise einem kreisringförmigen Dichtelement versehen ist.

8. Zu- und Überlaufarmatur nach einem der Ansprüche 1 bis 7, **dadurch gekennzeichnet, dass** der Strahlregler (14) mit einer ringförmigen Dichtung (14.9) versehen ist, die dessen Einlassöffnung (14.1) umgibt.

9. Zu- und Überlaufarmatur nach einem der Ansprüche 1 bis 8, **dadurch gekennzeichnet, dass** der Wasserüberleitungskanal (11) mit einer ringförmigen Dichtung versehen ist, die dessen Auslassöffnung (11.3) umgibt.

10. Zu- und Überlaufarmatur nach einem der Ansprüche 1 bis 9, **dadurch gekennzeichnet, dass** das Befestigungselement (10) flanschartig ausgebildet ist und einen der Wannenwandung abgewandten bogenförmigen Seitensteg (10.12) aufweist.

11. Zu- und Überlaufarmatur nach Anspruch 10, **dadurch gekennzeichnet, dass** das flanschartig ausgebildete Befestigungselement (10) zumindest teilweise durch eine ring- oder bogenförmige Abdeckung (15) abgedeckt ist, die zugleich auch Verbindungselemente (14.7, 14.8, 14.4, 14.5), durch die der Strahlregler (14) und der Wasserüberleitungskanal (11) miteinander verbunden sind, abdeckt.

## Claims

1. Inlet and overflow fitting (1) for bathtubs, comprising an overflow body (2) which can be fixed at a through-hole (3) in the wall of the tub and has an overflow duct and a water supply, and comprising an actuation element (9) for opening and closing a drain valve of the bathtub, the overflow body (2) having a sleeve-shaped bearing portion (2.1) for receiving a drive shaft or drive arbor which can be actuated by the actuation element (9), and a fastening element (10) that can be fixed to the sleeve-shaped bearing portion (2.1) being arranged between the actuation element (9) and the overflow body (2), which fastening element has a water transfer duct (11), which is provided with a detachable aerator (14), which can pivot about an axis, for adjusting the direction of the water jet running into the bathtub, and the water transfer duct (11) and the aerator (14) being provided with associated connecting elements, **characterised in that** one of the connecting elements comprises a hollow cylindrical connecting portion (11.4) having a slot (11.41), whereas another of the connecting elements comprises a protrusion (14.4) which can be introduced into the hollow cylindrical connecting portion (11.4) through the slot (11.41) and, after a rotational movement of the aerator (14) relative to the water transfer duct (11), defines an interlocking connection with the hollow cylindrical connecting portion (11.4).

2. Inlet and overflow fitting according to claim 1, **characterised in that** the water transfer duct (11) comprises the hollow cylindrical connecting portion (11.4) having the slot (11.41), whereas the aerator (14) comprises the protrusion (14.4) which can be introduced into the hollow cylindrical connecting portion (11.4) through the slot (11.41).

3. Inlet and overflow fitting according to either claim 1 or claim 2, **characterised in that** the water transfer duct (11) or the aerator (14) is provided with a snap-in nose (11.10) for securing the detachable interlocking connection.

4. Inlet and overflow fitting according to claim 3, **characterised in that** the snap-in nose (11.10) is formed on the hollow cylindrical connecting portion (11.4).

5. Inlet and overflow fitting according to any of claims 1 to 4, **characterised in that** the protrusion (14.4) has an elongate cross-sectional shape, the longitudinal axis of which defines a plug-in direction when connecting the water transfer duct (11) and the aerator (14).

6. Inlet and overflow fitting according to any of claims 1 to 5, **characterised in that** opposite the hollow cylindrical connecting portion (11.4) is a second hollow cylindrical connecting portion (11.5), into which a second protrusion (14.5) opposite the protrusion (14.4) can be inserted in an interlocking manner.

7. Inlet and overflow fitting according to claim 6, **characterised in that** the second protrusion (14.5) or the second hollow cylindrical connecting portion (11.5) is provided with a sealing element (14.6), preferably an annular sealing element.

8. Inlet and overflow fitting according to any of claims 1 to 7, **characterised in that** the aerator (14) is provided with an annular seal (14.9) which surrounds the inlet opening (14.1) thereof.

9. Inlet and overflow fitting according to any of claims 1 to 8, **characterised in that** the water transfer duct (11) is provided with an annular seal which surrounds the outlet opening (11.3) thereof.

10. Inlet and overflow fitting according to any of claims 1 to 9, **characterised in that** the fastening element (10) has a flange-shaped design and comprises a curved lateral rib (10.12) which faces away from the wall of the tub.

11. Inlet and overflow fitting according to claim 10, **characterised in that** the flange-shaped fastening element (10) is covered at least in part by an annular or curved cover (15), which at the same time also covers connecting elements (14.7, 14.8, 14.4, 14.5), by means of which the aerator (14) and the water transfer duct (11) are interconnected.

## Revendications

1. Armature d'alimentation et de trop-plein (1) pour baignoires, avec un corps de trop-plein (2), qui, pouvant être fixé sur une ouverture de passage (3) de la paroi de la baignoire, est doté d'un canal de trop-plein et d'une prise d'eau, et avec un élément d'actionnement (9) pour l'ouverture et la fermeture d'une soupape de vidange de la baignoire, sachant que le corps de trop-plein (2) est doté d'une section de support (2.1) en forme de douille recevant un arbre d'entraînement ou un axe d'entraînement, qui peut être actionné au moyen de l'élément d'actionnement (9), et que, entre l'élément d'actionnement (9) et le corps de trop-plein (2), est disposé un élément de fixation (10), qui, pouvant être fixé sur la section de support en forme de douille (2.1), est doté d'un canal de transfert d'eau (11), qui est pourvu d'un régleur de jet (14) amovible et pivotant autour d'un axe, pour le réglage de la direction du jet d'eau s'écoulant dans la baignoire, et sachant que le canal de transfert d'eau (11) et le régleur de jet (14) sont pourvus d'éléments de liaison, qui sont associés les uns aux autres, **caractérisée en ce que** l'un des éléments de liaison est doté d'une section de liaison (11.4) en forme de cylindre creux, qui présente une échancrure (11.41), tandis qu'un autre élément de liaison est doté d'une saillie (14.4), qui peut être introduite dans la section de liaison (11.4) en forme de cylindre creux, à travers la échancrure (11.41), et qui, après un mouvement de rotation du régleur de jet (14) par rapport au canal de transfert d'eau (11), définit, avec la section de liaison (11.4) en forme de cylindre creux, une liaison par complémentarité de forme.

2. Armature d'alimentation et de trop-plein selon la revendication 1, **caractérisée en ce que** le canal de transfert d'eau (11) est doté de la section de liaison (11.4) en forme de cylindre creux, qui est pourvue de la échancrure (11.41), tandis que le régleur de jet (14) est doté de la saillie (14.4) qui peut être introduite dans la section de liaison (11.4) en forme de cylindre creux, à travers la échancrure (11.41).

3. Armature d'alimentation et de trop-plein selon revendication 1 ou 2, **caractérisée en ce que** le canal de transfert d'eau (11) ou le régleur de jet (14) est pourvu d'un nez de verrouillage (11.10) pour la sécurisation de la liaison amovible par complémentarité de forme.

4. Armature d'alimentation et de trop-plein selon la revendication 3, **caractérisée en ce que** le nez de verrouillage (11.10) est formé sur la section de liaison (11.4) en forme de cylindre creux.

5. Armature d'alimentation et de trop-plein selon l'une des revendications 1 à 4, **caractérisée en ce que** la saillie (14.4) est dotée d'une section transversale longitudinale, dont l'axe longitudinal définit une direction d'emboîtement lors de la liaison du canal de transfert d'eau (11) et du régleur de jet (14).

6. Armature d'alimentation et de trop-plein selon l'une des revendications 1 à 5, **caractérisée en ce que**, vis-à-vis de la section de liaison (11.4) en forme de cylindre creux, est disposée une deuxième section de liaison (11.5) en forme de cylindre creux, dans laquelle une deuxième saillie (14.5), située à l'opposé de la saillie (14.4) peut s'engager en complémentarité de forme.

7. Armature d'alimentation et de trop-plein selon la revendication 6, **caractérisée en ce que** la deuxième saillie (14.5) ou la deuxième section de liaison (11.5) en forme de cylindre creux est dotée d'un élément d'étanchéité (14.6), de préférence d'un élément d'étanchéité en forme d'anneau de cercle.

8. Armature d'alimentation et de trop-plein selon l'une des revendications 1 à 7, **caractérisée en ce que** le régleur de jet (14) est doté d'un joint d'étanchéité (14.9) en forme de bague qui entoure son ouverture d'entrée (14.1).

9. Armature d'alimentation et de trop-plein selon l'une des revendications 1 à 8, **caractérisée en ce que** le canal de transfert d'eau (11) est doté d'un joint d'étanchéité en forme de bague qui entoure son ouverture de sortie (11.3).

10. Armature d'alimentation et de trop-plein selon l'une des revendications 1 à 9, **caractérisée en ce que** l'élément de fixation (10) est réalisé en forme de bride et est doté d'une âme latérale (10.12) en forme d'arc, orientée à l'opposé de la paroi de la baignoire.

11. Armature d'alimentation et de trop-plein selon la revendication 10, **caractérisée en ce que** l'élément de fixation (10), qui est réalisé en forme de bride, est recouvert, au moins par sections, par un recouvrement (15) en forme de bague ou d'arc, qui recouvre également des éléments de liaison (14.7, 14.8, 14.4, 14.5) au moyen desquels le régleur de jet (14) et le canal de transfert d'eau (11) sont reliés ensemble.
